# FASCICULE DE BREVET EUROPEEN

(11) **EP 1 913 917 B1**
(45) Date de publication et mention de la délivrance du brevet: **03.03.2010**
(21) Numéro de dépôt: 06122374.9
(22) Date de dépôt: 16.10.2006
(51) Int. Cl.: A61G 5/08

(54) **Châssis de fauteuil roulant pliable**
Faltbares Rolstuhlgestell
Foldable wheelchair frame

(43) Date de publication de la demande: 23.04.2008
(73) Titulaire: Invacare International Sàrl, 1196 Gland (CH)
(72) Inventeur: Jouannet, Christian, 37230 Fondettes (FR); Roncin, Jean-Michel, 37100 Tours (FR)
(74) Mandataire: Ganguillet, Cyril

(56) Documents cités:
- DE-B- 1 176 315
- DE-U1- 20 205 123
- FR-A1- 2 661 088
- US-A1- 3 918 734
- US-A1- 4 934 722

## Description

La présente invention propose un perfectionnement aux châssis de fauteuils roulants pliables dans le but de faciliter leur maniement, en particulier lors des opérations de pliage et dépliage, ainsi que lors du rangement (DE 202051234 décrit un tel fauteuil roulant pliable).

A cet effet, l'objet de l'invention est un châssis tel que défini dans les revendications annexées.

Plusieurs formes d'exécution et variantes de cet objet sont décrites ci-après à titres d'exemples, en se référant aux dessins annexés, dans lesquels :
- la fig. 1 est une vue en perspective du châssis dans une première forme d'exécution, à l'état déplié,
- la fig. 2 est une vue en perspective du châssis de la fig. 1 équipé de deux roues porteuses et deux roues directrices dans le même état déplié,
- la fig. 3 est une vue latérale du même châssis à l'état complètement replié, sans les roues directrices mais en montrant l'encombrement des roues porteuses séparées du châssis,
- la fig. 4 est une vue en perspective du châssis dans une seconde forme d'exécution, à l'état déplié, avec une seule canne de dossier,
- la fig. 5 est une vue partielle en perspective latérale du châssis de la fig. 4,
- les fig. 6, 7 et 8 sont des vues partielles en perspective montrant certains détails d'exécution des châssis des fig. 1 et 4 et
- les fig. 9, 10 et 11 sont des vues partielles en élévation latérale et en perspective montrant différents agencements des cadres et armatures dans des variantes d'exécution du châssis.

Comme on va le voir, l'agencement de châssis qui fait l'objet de l'invention se caractérise par une tringlerie ayant une disposition appropriée et reliée par des articulations à au moins un croisillon et à au moins une canne de dossier articulée elle-même sur un cadre du châssis. Cette tringlerie permet de manoeuvrer aisément le fauteuil roulant au repliement et au dépliement par pivotement d'une canne de dossier.

La fig. 1 montre un châssis de fauteuil roulant pliable formé de deux flancs 1 et 2 constitués chacun d'un cadre rectangulaire rigide avec deux profilés tubulaires parallèles et horizontaux 3, 4 reliés par des montants avant 5 et arrière 6. Les deux flancs 1 et 2 sont maintenus parallèles l'un à l'autre mais peuvent être rapprochés ou éloignés grâce à une paire de croisillons 7, 8 également constitués de profilés tubulaires rectilignes pivotant l'un sur l'autre par le moyen d'une articulation d'axe vertical 9 placée au centre de la longueur des croisillons. A l'avant, le croisillon 7 est relié au montant 5 du flanc 1 par une chappe 10 qui entoure le montant et est, par ailleurs, solidaire du croisillon. De même, le croisillon 8 porte une chappe 11 qui peut pivoter sur le montant 5 du flanc 2. Du côté arrière, en revanche, le croisillon 7 se termine par un montant rigide 12 aux extrémités duquel sont montés des coulisseaux pivotants 13, 14 qui sont guidés par les barreaux horizontaux 3 et 4 du flanc 2. Une disposition symétrique avec un montant 15 et des coulisseaux 16, 17 guidés par les barres 3 et 4 équipe l'extrémité arrière du croisillon 8. Une disposition identique de châssis à croisillons horizontaux a déjà été décrite dans la demande de brevet européen no 05405531.4 du même déposant, et dont le contenu est incorporé à la présente demande pour référence.

On va décrire maintenant le mécanisme qui permet de faciliter la manoeuvre de pliage/dépliage du châssis de la fig. 1. A cet effet, ce châssis comporte une tringlerie formée de deux biellettes 18, 19 et deux bras de commande 20, 21. Ces derniers sont fixés chacun à la base de l'une des deux cannes de dossier 22, 23 qui permettent de commander et diriger le fauteuil. Ces cannes pivotent sur des articulations 24, 25 placées, selon la fig. 1, entre le montant 6 et la barre 3 de chacun des flancs 1 et 2. Elles sont coaxiales. Les extrémités avant des bras 20 et 21 sont articulées par des rotules à l'extrémité arrière de chacune des biellettes 18, 19 qui sont articulées elles-mêmes à l'avant, également par des rotules, sur les croisillons 8 et 7. Les positions des articulations des bras de commande sur les biellettes, de même que la longueur des biellettes 18, 19 pourraient être réglables de façon à permettre l'utilisation d'un même châssis pour des fauteuils de largeurs différentes. Quant à la position des articulations entre biellettes et croisillons, elle sera choisie de manière que le rabattement des cannes de dossier de la position de la fig. 1, position déployée, à la position rabattue (fig. 3) provoque le pliage du châssis, les liaisons pivotantes et glissantes 12, 13, 14 d'une part, et 15, 16, 17 d'autre part, déplaçant les extrémités arrière des croisillons sur les flancs 1 et 2 vers l'arrière du châssis. On comprend que des armatures de montage 26, 27 pour des roues porteuses et des armatures 28, 29 pour des roues avant directrices peuvent être placées sur les flancs 1 et 2 à des emplacements utiles sans gêner la manoeuvre du dossier lors du repliement du châssis.

Les fig. 2 et 3 montrent une position intermédiaire et la position finale de la manoeuvre de repliement. A la fig. 2, les roues porteuses 30 et 31 ainsi que les roues directrices 32, 33 sont en place. On voit que les roues porteuses sont doublées par des cercles extérieurs 34 qui leur sont fixés coaxialement afin de permettre l'entraînement à la main. Des armatures 26, 27 solidaires des montants 6 portant des essieux 35, 36 pour les roues porteuses 30, 31 peuvent être fixées de différentes manières aux flancs 1 et 2 (voir fig. 9, 10, 11). A l'examen de la fig. 3, l'homme du métier comprendra immédiatement que la construction décrite permet une réduction maximale de l'encombrement du fauteuil à l'état replié et notamment son placement dans un conteneur d'emballage rectangulaire de dimensions réduites. Les armatures 26, 27 portant des essieux 35, 36 pour le pivotement des roues porteuses, rigidement fixées entre les barres 3 et 4 des flancs, en arrière de la position extrême atteignable pour les liaisons coulissantes 12, 13, 14, et 15, 16, 17, ne sont pas représentées à la fig. 3.

Les fig. 4 et 5 montrent une seconde forme d'exécution du châssis pliable selon l'invention. On retrouve ici deux flancs 1 et 2 constitués chacun d'un cadre avec deux barres horizontales 3 et 4 et deux montants d'extrémité 5 et 6. Les deux croisillons 7 et 8 sont également présents, mais on voit que les chappes de pivotement 10 et 11 sont solidaires des extrémités arrière des croisillons et assurent une liaison pivotante avec les montants 6 des cadres, alors que les extrémités avant des croisillons sont solidaires des montants 12 et 15 liés aux coulisseaux pivotants 13, 14 pour le croisillon 7, et 16, 17 pour le croisillon 8. Ces coulisseaux sont en forme de demi-cylindres. Avec cette forme d'exécution, la rigidité du châssis est accrue à l'arrière, alors qu'avec la première forme d'exécution, la rigidité est supérieure à l'avant.

Comme on le voit à la fig. 4, une canne de dossier rabattable 37 suffit à commander la manoeuvre d'ouverture ou de repliement. Sur cette canne, à mi-hauteur, est articulé un bras de commande 38 qui s'étend obliquement vers le bas et pivote à son extrémité inférieure sur le coulisseau 13 ou sur une pièce rigide solidaire de ce coulisseau. Comme la canne 37 est articulée à son extrémité inférieure sur la barre horizontale 3 au voisinage de la chappe 10, on comprend que son rabattement actionne le croisillon 7 et par conséquent ferme le châssis. Par rapport au cas de la fig. 1, on peut remarquer que le croisillon n'est plus fixé au châssis par l'avant mais par l'arrière, c'est-à-dire autour du tube 6, ce qui permet de renverser le sens de la rigidité du châssis.

La fig. 5 montre quelques détails d'exécution. Tout d'abord, l'armature 39 d'articulation de la canne 37 sur la barre 3 peut être déplacée selon les besoins, plus ou moins loin de la chappe 10. Cela permet de produire des fauteuils ajustables en profondeur, car si on déplace la canne de dossier 37, on augmente ou on réduit la profondeur même du fauteuil. Ensuite, l'articulation 40 entre la canne 37 et le bras de commande 38 est aussi réglable. Elle comporte un coulisseau glissant sur la canne 37 et susceptible d'être bloqué par une vis. Ces dispositions permettent, d'une part, de modifier l'amplitude des déplacements des articulations pivotantes et coulissantes des croisillons sur les cadres et, d'autre part, de donner au dossier une position finale plus ou moins inclinée vers l'arrière selon le besoin de confort de la personne occupant le fauteuil, créant ainsi un fauteuil à dossier inclinable. Il convient encore de préciser que l'ajustement du point d'articulation 40 peut être fait indépendamment ou non de la manoeuvre d'ouverture du fauteuil. Si les deux mouvements sont dépendants nous avons un dossier fixe (avec plusieurs positions du dossier mais cela reste un dossier fixe par rapport à un châssis donné), si les deux mouvements sont indépendants nous avons un dossier inclinable.

La fig. 5 montre encore, mieux que la fig. 4, une plaque de matière plastique 41 pivotant sur la barre 38 et guidée ou non par la barre 3 suivant le mouvement d'escamotage souhaité, pouvant servir de garde latérale ou d'accoudoir, ou encore masquant le bras de commande en améliorant l'esthétique de l'ensemble. Deux autres dispositifs auxiliaires, à savoir un verrouillage automatique des croisillons 42 et un déblocage à ressort 43 sont expliqués ci-après avec la description d'une série de détails (fig. 6 à 11) pouvant être prévus en variantes.

La fig. 6 montre un premier détail qui concerne la première forme d'exécution, avec des biellettes basses 18, 19 reliant les bras de commande 20, 21 aux croisillons 7 et 8, telles que représentées à la fig. 1. Selon la fig. 6, l'angle entre la canne de dossier 23 et le bras de commande 21 est fixé de telle manière que lorsque le bras de commande est horizontal, c'est-à-dire dans l'alignement de la barre 3, la biellette 19 a une position légèrement inclinée vers le bas entre son articulation sur le bras de commande et son articulation sur le croisillon. Normalement, c'est-à-dire pendant le mouvement d'ouverture, l'angle entre le bras de commande et la biellette est aigu, mais on voit à la fig. 6 qu'il dépasse 180 degrés en fin de course de déploiement. Il en résulte un effet de genouillère créant une légère force de blocage du châssis en position ouverte, ce qui est favorable en utilisation.

Un deuxième détail concerne la seconde forme d'exécution. Le dispositif 42 de verrouillage des croisillons rapidement mentionné en relation avec la fig. 5 est visible plus en détail à la fig. 7. Deux platines en arcs de cercles superposées sont fixées chacune sous ou sur l'un des croisillons. L'une des platines possède un trou et l'autre porte un bouton avec une tige, sollicité par un ressort, de telle sorte que, lorsque la position finale des croisillons est atteinte, la tige de verrouillage tombe dans le trou, ce qui bloque le dispositif. Le bouton peut être relevé facilement à la main lors de la manoeuvre de repliement.

La fig. 8 concerne encore un détail relatif à la seconde forme d'exécution, sous forme d'un dispositif de déblocage 43. Un plot 44, dans lequel est monté un ressort avec un bouton d'appui mobile 45, est fixé sur la barre inférieure 4 du cadre rigide au voisinage de la position extrême du coulisseau inférieur 14. En fin de course d'ouverture, au moment où le verrou 42 entre en action, le plot 44 fonctionne en butée pour le montant mobile 12, ce qui place donc le ressort du bouton 45 en position d'armage. Au moment du déverrouillage, le ressort repousse légèrement le montant 12 ainsi que la platine du verrou 42, ce dernier étant donc empêché de retomber en position verrouillée.

Finalement, les fig. 9, 10 et 11 représentent différentes variantes possibles selon l'invention dans l'exécution des cadres rigides constituants les flancs 1 et 2 du fauteuil et des armatures auxiliaires qui leur sont fixées. Une solution avantageuse consiste en ce que chaque armature 26 ou 27 qui porte l'essieu de la roue porteuse soit assemblée avec le support de canne de dossier et le montant recevant la chappe de croisillon d'axe fixe. Les fig. 9 à 11 montrent trois manière de réaliser cet assemblage sur un cadre qui, à la différence du cadre des fig. 1 et 4 comporte des barres supérieure et inférieure profilées ayant une section différente d'un tube. Ces armatures peuvent d'ailleurs aussi être réalisées sous formes de pièces distinctes fixées de manière indépendante sur les cadres.

Parmi les multiples avantages du châssis de fauteuil roulant pliable selon l'invention, on peut citer en particulier les avantages suivants :
- une ouverture du fauteuil facilitée grâce aux bras de levier constitués par les cannes du dossier;
- un encombrement réduit après pliage, ne nécessitant aucun démontage d'une partie du dossier ou du châssis (voir fig. 3);
- la possibilité d'utiliser un même châssis pour plusieurs largeurs de fauteuils par réglage des positions des articulations des bras de commande sur les biellettes et de la longueur des biellettes;
- fonctionnement de pliage facilement compréhensible du fait que le maniement se fait au niveau des poignées de poussée du fauteuil.

## Revendications

1. Châssis de fauteuil roulant pliable comprenant deux composants de châssis (1, 2) reliés par au moins une paire de croisillons (7, 8) pivotant l'un sur l'autre, au moins une canne de dossier (22, 23; 37) montée sur un des composants et une tringlerie (18, 20, 19, 21; 38) reliant ladite canne de dossier aux croisillons, **caractérisé en ce que** lesdits composants du châssis forment deux cadres rigides (3, 4, 5, 6; 3, 4, 5, 26; 3, 4, 5, 27), **en ce que** les croisillons (7, 8) de chacune desdites paires pivotent l'un sur l'autre autour d'un axe vertical (9), de manière à maintenir les cadres en position d'utilisation verticale, et sont reliés à chaque cadre (1, 2), à une extrémité par une liaison à coulissement dans le sens horizontal et pivotement (12, 13, 14, 15, 16, 17) à l'un desdits cadres (1, 2), et à l'autre extrémité par une liaison uniquement pivotante (5, 10, 11; 6, 10, 11), et **en ce que** chaque canne (22, 23; 37) est articulée sur un élément du cadre d'un des flancs, autour d'un axe horizontal (24, 25; 39) perpendiculaire au cadre, ladite tringlerie étant agencée de manière qu'un rabattement de la canne à partir d'une position relevée d'utilisation entraîne le pliage du châssis (1, 2) par pivotement relatif des croisillons l'un sur l'autre dans chaque paire.

2. Châssis selon la revendication 1, **caractérisé en ce que** des moyens de blocage sont prévus, de manière qu'en position d'utilisation normale du fauteuil, la canne (22, 23; 37) soit maintenue rigidement fixée au cadre qui la porte pour permettre de déplacer le fauteuil en poussant la canne.

3. Châssis selon la revendication 2, **caractérisé en ce que** la tringlerie comprend un bras latéral (20, 21) solidaire de la canne à son extrémité inférieure et une biellette de traction et de poussée (18, 19) articulée entre ledit bras latéral et un croisillon, le point d'articulation sur le croisillon étant choisi de manière qu'un rabattement de la canne de la position d'utilisation à une position abaissée maximale déplace les flancs (1, 2) de la position écartée maximale à la position la plus rapprochée possible par pivotement relatif des croisillons dans le sens de leur fermeture et glissement des liaisons pivotantes et glissantes (12, 13, 14, 15, 16, 17) sur des éléments de cadre.

4. Châssis selon la revendication 3, **caractérisé en ce que** le point d'articulation de chaque biellette (18, 19) sur le bras latéral (20, 21) de la canne est ajustable.

5. Châssis selon la revendication 3, **caractérisé en ce que** la longueur desdites biellettes (18, 19) de traction et de poussée est ajustable.

6. Châssis selon la revendication 3, **caractérisé en ce que** la tringlerie est ajustée de manière que lorsque la canne se trouve dans la position relevée maximale, l'angle entre la biellette de traction et de poussée et le bras latéral de la canne est supérieur à 180 degrés (fig. 6).

7. Châssis selon la revendication 2, **caractérisé en ce que** la tringlerie comprend un bras de commande (38) articulé à une extrémité sur la canne (37) et à l'autre extrémité sur un élément coulissant (13) de ladite liaison pivotante et coulissante.

8. Châssis selon la revendication 7, **caractérisé en ce que** le point d'articulation (40) du bras de commande (38) sur la canne (37) est ajustable de manière à permettre de modifier l'inclinaison de la canne pour la position du châssis entièrement ouverte.

9. Châssis selon la revendication 7, **caractérisé par** un dispositif (42) de blocage des croisillons en position ouverte placé à l'articulation (9) des croisillons l'un sur l'autre, et par une butée à ressort (43) montée sur un élément de cadre (4), actionnée par un élément coulissant (14) de la liaison coulissante en fin d'ouverture et coopérant avec le dispositif de blocage (42) pour arrêter la position de l'élément coulissant après armage du ressort, le déplacement de la liaison coulissante au moment de la fermeture du châssis étant amorcé sous l'action du ressort lors du relèvement du dispositif de blocage (42).

10. Châssis selon l'une quelconque des revendications précédentes, **caractérisé en ce que** lesdits composants de châssis comportent des assemblages d'éléments préfabriqués susceptibles d'être équipés de divers éléments complémentaires (26, 27), ceux-ci assurant le pivotement de la ou des cannes, le montage de roues porteuses et de roues directrices, et/ou les liaisons pivotantes avec les croisillons.

## Claims

1. A foldable wheelchair frame including at least two frame components (1, 2) connected by at least a pair of cross-pieces (7, 8) pivoting one on the other, at least one back holder (22, 23; 37) mounted on one of the components and a linkage (18, 20, 19, 21; 38) connecting said back holder with the cross-pieces, **characterised in that** said components of the frame form two rigid frameworks (3, 4, 5, 6; 3, 4, 5, 26; 3, 4, 5, 27), **in that** the cross-pieces (7, 8) of each of said pairs pivot one on the other about a vertical axis (9), so as to keep the frameworks in a vertical utilization position and are connected with each framework (1, 2), at one end by a horizontally sliding and pivoting connection (12, 13, 14, 15, 16, 17) to one of said frameworks (1, 2), and at the other end by a pivoting connection only (5, 10, 11; 6, 10, 11), and **in that** each holder (22, 23; 37) is articulated on one element of the framework of one of the sides, about a horizontal axis (24, 25; 39) perpendicular to the framework, said linkage being so arranged that the turning down of the holder from a raised utilization position involves the folding of the frame (1, 2) through the relative pivoting of the cross-pieces, one on the other, in each pair.

2. A frame according to claim 1, **characterised in that** locking means are provided, so that in the normal utilization position of the wheelchair, the holder (22, 23; 37) is rigidly fixed to the framework supporting it so that the wheelchair can be moved by pushing the holder.

3. A frame according to claim 2, **characterised in that** the linkage includes a side arm (20, 21) integral with the holder at the lower end thereof, and a pull and push traction rod (18, 19) articulated between said arm and a cross-piece, with the articulation point on the cross-piece being so selected that the turning down of the holder from the utilization position into the maximum lowered position moves the sides (1, 2) from the maximum distant position to the closest possible position through the relative pivoting of the cross-pieces in the closing direction and the sliding of the pivoting and sliding connections (12, 13, 14, 15, 16, 17) on elements of the frameworks.

4. A frame according to claim 3, **characterised in that** the articulation point of each connection rod (18, 19) on the side arm (20, 21) of the holder can be adjusted.

5. A frame according to claim 3, **characterised in that** the length of said pull and push connection rods (18, 19) can be adjusted.

6. A frame according to claim 3, **characterised in that** the linkage is so adjusted that, when the holder is in a maximum raised position, the angle between the pull and push connection rod and the side arm of the holder is greater than 180 degrees (Fig. 6).

7. A frame according to claim 2, **characterised in that** the linkage includes a control arm (38) articulated at one end on the holder (37) and at the other end on a sliding element (13) of said pivoting and sliding connection.

8. A frame according to claim 7, **characterised in that** the articulation point (40) of the control arm (38) on the holder (37) can be so adjusted as to enable the modification of the inclination of the holder for the totally opened position of the frame.

9. A frame according to claim 7, **characterised by** a device (42) for blocking the cross-pieces in the open position, positioned at the articulation (9) of the cross-pieces one on the other, and by a spring stopper (43) mounted on one element of the frame (4) actuated by a sliding element (14) of the sliding connection upon completion of the opening and cooperating with the locking device (42) to stop the position of the sliding element upon arming the spring, the displacement of the sliding connection upon the closing of the frame being started further to the action of the spring upon the raising of the locking device (42).

10. A frame according to any one of the preceding claims, **characterised in that** said frame components include assemblies of prefabricated elements liable to be provided with various additional elements (26, 27) which provide the pivoting of the holder or the holders, the mounting of the carrying wheels and the driving wheels and/or the pivoting connections with the cross-pieces.

## Patentansprüche

1. Faltbares Rollstuhlgestell mit mindestens zwei Gestellbauteilen (1, 2), die durch mindestens ein Paar von Kreuzstreben (7, 8) verbunden sind, welche zueinander schwenkbar sind, mindestens einem Lehnenstab (22, 23; 37), der an einem der Bauteile angebracht ist, und einem Gestänge (18, 20, 19, 21; 38), das den Lehnenstab mit den Kreuzstreben verbindet, **dadurch gekennzeichnet, dass** die Gestellbauteile zwei steife Rahmen (3, 4, 5, 6; 3, 4, 5, 26; 3, 4, 5, 27) bilden, dass die Kreuzstreben (7, 8) jedes der Paare über einander um eine senkrechte Achse (9) schwenken, so dass die Rahmen in senkrechter Benutzungsstellung gehalten werden, und mit jedem Rahmen (1, 2) an einem Ende durch eine Gleitverbindung in waagerechter Richtung und eine Schwenkverbindung (12, 13, 14, 15, 16, 17) zu einem der Rahmen (1, 2) und am anderen Ende durch lediglich eine Schwenkverbindung (5, 10, 11; 6, 10, 11) verbunden sind, und dass jeder Stab (22, 23; 37) an einem Element des Rahmens einer der Flanken um eine waagerechte Achse (24, 25; 39), die zum Rahmen senkrecht ist, gelenkig gelagert ist, wobei das Gestänge so angeordnet ist, dass ein Herunterklappen des Stabs aus einer hochgeklappten Benutzungsstellung das Falten des Gestells (1, 2) bei jedem Paar durch relatives Schwenken der Kreuzstreben über einander zur Folge hat.

2. Gestell nach Anspruch 1, **dadurch gekennzeichnet, dass** Blockiermittel vorgesehen sind, so dass in der normalen Benutzungsstellung des Rollstuhls der Stab (22, 23; 37) mit dem Rahmen, der ihn trägt, starr befestigt ist, um den Rollstuhl durch Schieben des Stabs verschieben zu können.

3. Gestell nach Anspruch 2, **dadurch gekennzeichnet, dass** das Gestänge einen seitlichen Arm (20, 21), der mit dem Stock an dessen unterem Ende fest verbunden ist, und eine Zug- und Schubstange (18, 19), die zwischen dem seitlichen Arm und einer Kreuzstrebe gelenkig gelagert ist, aufweist, wobei der Gelenkpunkt an der Kreuzstrebe so gewählt ist, dass ein Herunterklappen des Stabs von der Benutzungsstellung in eine maximale abgesenkte Stellung die Flanken (1, 2) von der maximalen gespreizten Stellung in die am engsten zusammengelegten Stellung durch relatives Schwenken der Kreuzstreben in Richtung ihrer Schließstellung und durch Gleiten der Schwenk- und Gleitverbindungen (12, 13, 14, 15, 16, 17) an Rahmenelementen verschiebt.

4. Gestell nach Anspruch 3, **dadurch gekennzeichnet, dass** der Gelenkpunkt jeder Stange (18, 19) am seitlichen Arm (20, 21) des Stabs einstellbar ist.

5. Gestell nach Anspruch 3, **dadurch gekennzeichnet, dass** die Länge der Zug- und Schubstangen (18, 19) einstellbar ist.

6. Gestell nach Anspruch 3, **dadurch gekennzeichnet, dass** das Gestänge so eingestellt ist, dass, wenn sich der Stab in der maximalen hochgeklappten Stellung befindet, der Winkel zwischen der Zug- und Schubstange und dem seitlichen Arm des Stabs größer als 180° ist (Fig. 6).

7. Gestell nach Anspruch 2, **dadurch gekennzeichnet, dass** das Gestänge einen Steuerungsarm (38) aufweist, der an einem Ende am Stab (37) und am anderen Ende an einem gleitenden Element (13) der Schwenk- und Gleitverbindung gelenkig gelagert ist.

8. Gestell nach Anspruch 7, **dadurch gekennzeichnet, dass** der Gelenkpunkt (40) des Steuerungsarms (38) am Stab (37) so einstellbar ist, dass es möglich ist, die Neigung des Stabs für die vollständig geöffnete Stellung des Gestells zu verändern.

9. Gestell nach Anspruch 7, **gekennzeichnet durch** eine Vorrichtung (42) zum Blockieren der Kreuzstreben in der geöffneten Stellung, die an der Gelenkstelle (9) der Kreuzstreben über einander angeordnet ist, und **durch** einen federnden Anschlag (43), der an einem Rahmenelement (4) angebracht ist, **durch** ein gleitendes Element (14) der Gleitverbindung am Ende der Öffnung betätigt wird und mit der Blockiervorrichtung (42) zusammenwirkt, um die Stellung des gleitenden Elements nach dem Spannen der Feder zu arretieren, wobei die Verschiebung der Gleitverbindung beim Öffnen des Gestells unter der Wirkung der Feder beim Hochklappen der Blockiervorrichtung (42) eingeleitet wird.

10. Gestell nach einem der vorhergehenden Ansprüche, **dadurch gekennzeichnet, dass** die Bauteile des Gestells Baugruppen von vorgefertigten Elementen aufweisen, die mit verschiedenen zusätzlichen Elementen (26, 27) ausgestattet sein können, die das Schwenken des Stabs oder der Stäbe, das Anbringen der Laufräder und der Lenkräder und/oder die Schwenkverbindungen mit den Kreuzstreben sicherstellen.
